# EUROPÄISCHE PATENTSCHRIFT

(11) **EP 2 020 466 B1**
(45) Veröffentlichungstag und Bekanntmachung des Hinweises auf die Patenterteilung: **02.05.2012**
(21) Anmeldenummer: 08104919.9
(22) Anmeldetag: 30.07.2008
(51) Int. Cl.: E04D 1/30

(54) **Sanitärlüfter**
Sanitary ventilator
Ventilateur sanitaire

(30) Priorität: 02.08.2007 DE 102007036604
(43) Veröffentlichungstag der Anmeldung: 04.02.2009
(73) Patentinhaber: Geschwandtner, Rainer, 46414 Rhede (DE); Tebest, Arnd, 47652 Weeze (DE)
(72) Erfinder: Geschwandtner, Rainer, 46414, Rhede (DE); Tebest, Arnd, 47652, Weeze (DE)
(74) Vertreter: Michalski Hüttermann & Partner

(56) Entgegenhaltungen:
- DE-C1- 19 806 712
- DE-U1- 9 004 653
- DE-U1- 20 008 976
- US-B1- 6 342 556

## Beschreibung

Die vorliegend Erfindung betrifft einen Sanitärlüfter.

Sanitärlüfter sind Dachlüfter, insbesondere für geneigte Dächer, bei denen im eingebauten Zustand ein Rohrelement über eine Dachaußenfläche vorsteht, so dass eine Sanitärbelüftung von Räumen, Kanalentlüftern sowie sonstigen Steigleitungen über eine an eine Belüftungsöffnung des Dachlüfters anschließbare Steigleitung ermöglicht wird. Sanitärlüfter sind aus dem Stand der Technik allgemein bekannt.

Im allgemeinen werden universell verwendbare Sanitärlüfter oder jeweils auf die entsprechenden Dachpfannenmodelle passende Lüftersteine angeboten.

Ein entsprechender universell verwendbarer Dachlüfter ist beispielsweise aus der DE 296 01 773 U1 bekannt. Dieser Lüfter ist vorzugsweise aus Stahlblech hergestellt und weist den Nachteil auf, dass aufgrund der einfachen Ausgestaltungsform keine formschlüssige Verbindung mit den üblichen Dachziegeln gegeben ist, was einen negativen Einfluss auf die Dichtigkeit des Daches an dieser Stelle hat.

Darüber hinaus bieten die meisten Dachpfannenhersteller als Zubehör Sanitärlüfter für die jeweils entsprechenden Dachziegel an. Im einfachsten Fall werden diese Sanitärlüfter aus Kunststoff hergestellt.
Es ist aber auch bekannt, Sanitärlüfter aus dem entsprechenden Keramikmaterial herzustellen, wobei in diesem Fall kein Rohr aus der Außenfläche des Dachziegels hervorragt, sondern nur eine meist rechteckig ausgebildete Abdeckungskappe. Nachteilig hierbei ist, dass diese Sanitärlüfter mehrteilig hergestellt werden müssen, was einen komplizierten Herstellungs- und Montageprozess mit sich bringt. Auch haben die Sanitärlüfter aus Ton den weiteren Nachteil, das der Anschluss der Steigleitung nicht rein formschlüssig, sondern nur mit Hilfe von Klebe- oder Dichtungsmaterialien möglich ist, was auf Dauer auch keine feste Verbindung ermöglicht.
Die der Dachpfanne nachempfundenen Sanitärlüfter aus Kunststoff haben den Nachteil, daß diese nach einiger Zeit aufgrund der UV-Belastung brüchig werden, was Undichtigkeiten und einen erhöhten Reparaturaufwand nach sich bringt.

Die Druckschrift DE 198 06 712 C1 offenbart eine Vorrichtung zur Führung eines Entlüftungskanals über ein Dach, bestehend aus einer steinemen Schuppe mit einer etwa mittig angeordneten Öffnung zur Durchführung eines Entlüftungskanals, der in einem mit der Schuppe fest verbundenen Auslassrohr aus demselben Material endet. Daneben wird in der zitierten Druckschrift D1 ein Anschlussrohr aus Kunststoff beschrieben, welches durch die Öffnung der Schuppe geführt ist. Die Schuppe und das mit ihr fest verbundene Auslassrohr sind zur Sicherstellung einer einheitlichen Optik und gleichem Alterungsverhalten aus Stein, Ziegel, Beton oder Faserzement hergestellt.

DE 200 08 976 U1 beschreibt ein mehrschaliges Dunstrohr für Beton- und Tondachpfannen-Das äußere Rohr des Dunstrohres auf der Dachpfannenoberseite besteht aus Beton und ummantelt ein inneres Rohr aus Kunststoff oder Edelmetall. Zwischen innerem und äußerem Rohr wird eine verformbare, komprimierbare Ausgleichsschicht vorgesehen. Die Durchgangspfanne besteht ebenfalls aus Beton oder Ton. Das mehrschalige Dunstrohr aus Beton in Verbindung mit einer Durchgangspfanne aus Beton oder Ton altert im Einklang mit der übrigen Dachhaut.

Daneben beschreibt die DE G 90 04 653.6 U1 eine Dunstrohr-Entlüftungsvorrichtung, welche einem Sanitärlüfter gemäß des Oberbegriffs des Anspruchs 1 entspricht, für schräge Gebäudedächer mit einer im wesentlichen ebenen Grundplatte, die Teil eines Platzhalters ist, der anstelle einer Dacheindeckungsplatte einzusetzen ist. Die Grundplatte weist eine zentrale Öffnung auf und ist mit zwei sich von der Oberseite nach oben bzw. von der Unterseite nach unten abstehenden Rohrstutzenteilen versehen. Die Rohrstutzenteile bilden zusammen einstückig einen Rohrstutzen, der die Grundplatte durchsetzt. Der Rohrstutzen ist an einem Kragen gehalten, der oberhalb oder unterhalb der Grundplatte aufsteht. Der Kragen und der Rohrstutzen sind vorzugsweise aus einem verschweißbaren oder verklebbaren Kunststoff hergestellt. Der Kragen kann so gefertigt und mit einem Flansch in die Grundplatte eingesetzt werden, dass ein bestimmter Winkel in Anpassung an die Dachschräge erzielt wird.

Die vorliegende Erfindung hat die Aufgabe, einen Sanitärlüfter bereitzustellen, der auf die einzelnen Dachpfannen eines jeden Herstellers abgestimmt ist und die Nachteile der Sanitärlüfter des Standes der Technik vermeidet.

Die Aufgabe wird erfindungsgemäß gelöst durch einen Sanitärlüfter (1) mit einer Grundplatte (2) gemäß des Anspruchs 1.

Gemäß dieses erfindungsgemäßen Sanitärlüfters ist es erstmals möglich, sowohl das exakte Pfannenmaterial als Grundplatte auszubilden als auch durch das originale Profil der Anschlussschenkel eine optimale Dichtigkeit zu gewährleisten und durch den Verzicht auf eine Grundplatte aus Kunststoff die Brüchig- oder Sprödigkeit der Grundplatte infolge längerer UV-Einstrahlung aufzuschließen.

Gemäß einer bevorzugten Ausführungsform besteht die Grundplatte nicht aus Metall.

Das durch diese Grundplatte durchgehende Belüftungsrohr kann aus Kunststoff, Metall oder jedem weiteren Metall bestehen, dass eine einfache und formschlüssige Abdichtung mit der Steigungsleitung ermöglicht.

Gemäß einer besonders bevorzugten Ausführungsform besteht das Belüftungsrohr aus PVC (Polyvinylchlorid).

Auch die Verwendung von einem Belüftungsrohr aus Kunststoff widerspricht nicht der Aufgabenstellung, denn diese der UV-Ausstrahlung ausgesetzte Kunststofffläche ist dermaßen klein, dass keine wesentlichen Zersetzungserscheinung aufgrund der UV-Bestrahlung zu beobachten sind. Auch ist es möglich, die UV-Exposition durch Verkürzung des aus der Oberfläche der Belüftungsplatte herausragenden Belüftungsrohrs zu verringern oder eine auf dem Belüftungsrohr aufzusetzende Belüftungskappe aus einem UVunempfindlichen Material (z. B. Blechkappe) abzuschließen.

Der erfindungsgemäße Sanitärlüfter hat bevorzugter Weise eine Grundplatte aus Ton oder Beton.

Die Herstellung eines solchen erfindungsgemäßen Sanitärlüfters ist denkbar einfach. Als Grundplatte wird eine Originaldachpfanne verwendet, die in einem Bohrtisch mit einer Neigung eingespannt wird, die der resultierenden Dachneigung entspricht. Mit Hilfe eines geeigneten Bohrers wird in der Mitte ein Loch gebohrt, beispielsweise unter Verwendung eines Diamant besetzten Kernbohrers. Nach dem Bohrvorgang wird ein entsprechend abgelängtes Kunststoffrohr durch die Bohrung geführt und auf der Ober- und Unterseite der Grundplatte mit einem Kleber auf 2-Komponentenbasis versiegelt. Auf das obere Ende des Belüftungsrohrs kann dann noch eine beliebig ausgestaltete Belüftungskappe aufgebracht werden. Der zwischen der Oberkante der Grundplatte und der Achse des Belüftungsrohrs aufgespannte Winkel liegt im allgemeinen im Bereich der üblichen Dachneigung, dass heißt zwischen 10 und 80 Grad.

Gemäß einer weiteren ebenfalls bevorzugten Ausführungsform wird das Belüftungsrohr mit einer Farbe überzogen, so dass der optische Eindruck der Oberseite der Grundplatte und des aus der Grundplatte herausragenden Belüftungsrohrs sich nicht unterscheidet. Neben diesem dekorativen Vorteil erhöht diese zusätzliche Beschichtung auch die UV-Beständigkeit bei empfindlichen Materialien zum Beispiel bei Kunststoffrohren.

In einer ganz besonders bevorzugten Ausführungsform der vorliegenden Erfindung ist das Rohr (1) mit der Grundplatte (2) auf deren oberen (3) und unteren Seite (4) verklebt.

Die folgende Zeichnung erläutert die vorliegende Erfindung ohne diese einzuschränken oder in sonstiger Weise zu begrenzen.
- Figur 1 a: zeigt die Aufsicht auf die Oberseite der Grundplatte eines erfindungsgemäßen Sanitärlüfters
- Figur 1 b: zeigt die Ausrichtung des Seitenschenkels
- Figur 1 c: zeigt die Seitenansicht aus Sicht der Unterseite der Grundplatte.

Deutlich in der Aufsicht und auch in den Seitenansichten zu erkennen ist das Profil einer handelsüblichen Dachpfanne der Grundplatte des erfindungsgemäßen Sanitärlüfters. Die in der Figur 1b dargestellte Neigung zwischen Belüftungsrohr (5) und Grundplatte (2) beträgt 30 Grad. Die Darstellung dieser Figuren weisen weder eine obere Belüftungskappe noch das an der unteren Seite des Belüftungsrohrs (10) angeschlossene Steigrohr aus. Ebenfalls gut in der Aufsicht zu erkennen ist die obere Klebenaht (11) zur Fixierung des Belüftungsrohrs (5) auf der Grundplatte (2).

### Bezugszeichenliste:

- 1.: Sanitärlüfter
- 2.: Grundplatte
- 3.: obere Seite der Grundplatte
- 4.: untere Seite der Grundplatte
- 5.: Belüftungsrohr
- 6.: Oberkante der Grundplatte
- 7.: Unterkante der Grundplatte
- 8.: Seitenschenkel der Grundplatte
- 9.: oberes Ende des Belüftungsrohr
- 10.: untere Seite des Belüftungsrohrs
- 11.: Klebenaht

## Patentansprüche

1. Sanitärlüfter (1) mit einer Grundplatte (2) aus Ton oder Beton, die in ihrer Form und Anschlüssen einer handelsüblichen Dachpfanne entspricht und mit einem in der Mitte der Grundplatte befindlichen Durchlass versehen ist, der derart durch Bohren direkt in die Mitte der Grundplatte eingebracht wird, dass er zu der Grundplatte eine Neigung aufweist, die der resultierenden Dachneigung entspricht und mit einem kunststoff-oder metallhaltigen Belüftungsrohr (5) welches durch diesen Durchlass hindurchgeht, **dadurch gekennzeichnet, dass** das Rohr (5) direkt mit der Grundplatte (2) auf deren oberen (3) und unteren Seite (4) verklebt ist.

2. Sanitärlüfter nach einem der vorhergehenden Ansprüche, **dadurch gekennzeichnet, dass** das Rohr (5) aus Metall oder Kunststoff ist.

3. Sanitärlüfter nach Anspruch 2, **dadurch gekennzeichnet, dass** das Rohr (5) aus PVC ist.

4. Sanitärlüfter nach einem der vorhergehenden Ansprüche, **dadurch gekennzeichnet, dass** das Rohr (5) mit einer UV-beständigen Farbe überzogen ist.

## Claims

1. Sanitary ventilator (1) having a base plate (2), which is made of clay or concrete and corresponds in terms of shape and connections to a commercially available roofing tile, and having a through-passage located in the centre of the base plate which is provided and is inserted directly into the centre of the base plate by drilling in such a way that it has a pitch to the base plate corresponding to the resultant roof pitch, said sanitary ventilator having an aeration pipe (5) which contains plastic or metal and which passes through said through-passage, **characterized in that** the pipe (5) is adhesively bonded directly to the base plate (2) on the upper (3) and lower side (4).

2. Sanitary ventilator according to one of the preceding claims, **characterized in that** the pipe (5) is made of metal or plastic.

3. Sanitary ventilator according to Claim 2, **characterized in that** the pipe (5) is made of PVC.

4. Sanitary ventilator according to one of the preceding claims, **characterized in that** the pipe (5) is coated with a UV-resistant paint.

## Revendications

1. Ventilateur sanitaire (1) comprenant une plaque de base (2) en argile ou en béton, qui correspond de par sa forme et ses raccords à une tuile de toit usuelle dans le commerce, et un passage situé au centre de la plaque de base, qui est pratiqué par perçage directement au centre de la plaque de base de telle sorte qu'il présente une inclinaison par rapport à la plaque de base, laquelle correspond à l'inclinaison du toit résultante, et comprenant un tube de ventilation (5) en plastique ou à base de métal, qui passe à travers ce passage, **caractérisé en ce que** le tube (5) est collé directement à à plaque de base (2) sur son côté supérieur (3) et son côté inférieur (4).

2. Ventilateur sanitaire selon la revendication 1, **caractérisé en ce que** le tube (5) est en métal ou en plastique.

3. Ventilateur sanitaire selon la revendication 2, **caractérisé en ce que** le tube (5) est en PVC.

4. Ventilateur sanitaire selon l'une quelconque des revendications précédentes, **caractérisé en ce que** le tube (5) est revêtu d'une peinture résistant aux UV.
